# EUROPÄISCHE PATENTSCHRIFT

(11) **EP 0 057 810 B1**
(45) Veröffentlichungstag und Bekanntmachung des Hinweises auf die Patenterteilung: **17.04.1985**
(21) Anmeldenummer: 82100057.7
(22) Anmeldetag: 07.01.1982
(51) Int. Cl.: B65H 7/18, B07C 1/02, B43M 5/04, B65H 3/06, B65H 29/68

(54) **Zuführeinrichtung für einzelne flache Materialstücke**
Device for feeding detached pieces of flat material
Appareil d'alimentation en pièces individuelles de matériau plat

(30) Priorität: 10.02.1981 CH 883/81
(43) Veröffentlichungstag der Anmeldung: 18.08.1982
(73) Patentinhaber: FRAMA AG, CH-3438 Lauperswil (CH)
(72) Erfinder: Haug, Werner, CH-3550 Langnau (CH)
(74) Vertreter: Quehl, Horst Max, Dipl.-Ing.

## Beschreibung

Die Erfindung betrifft eine Zuführeinrichtung für einzelne flache Materialstücke aus einem Stapelraum an eine anschließend angeordnete Vorrichtung zur Einzelbehandlung der Materialstücke, insbesondere für die Zuführung von Briefumschlägen an eine Frankiermaschine, wobei im Stapelraum eine Förderbahn beginnt, an der Austrittsseite des Stapelraums eine Rückhalteeinrichtung zum Durchlassen von jeweils nur einem einzelnen Materialstück vorhanden ist, die Förderbahn mindestens zwei Förderstrecken aufweist und zwischen der anschließend angeordneten Vorrichtung und der Zuführeinrichtung eine elektrische Verbindung besteht.

Durch die DE-B-1 247 902 ist eine Zuführeinrichtung dieser Art bekannt, bei der zur Anpassung an die intermittierende Arbeitsweise der Frankiermaschine die Förderung mittels einer Nockensteuerung intermittierend unterbrochen wird. Durch diese mechanische Steuerung der Zuführeinrichtung ist es nicht möglich, auf einfache Weise eine Anpassung an verschieden lange Arbeitstakte der Frankiermaschine vorzunehmen, die sich beim Frankieren von verschieden langen Briefumschlägen ergeben. Die fehlende Anpassung führt dazu, daß die Frankierung nicht stets an der gleichen Stelle verschiedener Briefumschläge möglich ist und sogar bei besonders langen Briefumschlägen eine Doppelfrankierung auftreten kann, da die intermittierende Abschaltung der Förderung auf den kleinsten möglichen Briefumschlag angepaßt sein muß. Die erste Förderstrecke dieser bekannten Zuführeinrichtung befindet sich unterhalb des Stapelraumes und erstreckt sich bis in den Wirkungsbereich der Rückhalteeinrichtung. Fördert diese erste Förderstrecke den untersten Briefumschlag eines Stapels über die Rückhalteeinrichtung hinaus, so kann durch Reibungskontakt mit einem darüber liegenden Umschlag dieser mitgezogen werden, so daß zwei oder auch mehrere Umschläge in überlappender Anordnung gleichzeitig die Zuführeinrichtung passieren, in die anschließende Frankiermaschine gelangen und ein Fehlfrankieren die Folge ist.

Der Erfindung liegt die Aufgabe zugrunde, eine Zuführeinrichtung der eingangs genannten Art so zu verbessern, daß eine gleichmäßige, geregelte Zufuhr von Materialstücken zu einer anschließend angeordneten Vorrichtung und damit deren einwandfreie Funktion gewährleistet ist.

Zur Lösung dieser Aufgabe wird eine Zuführeinrichtung der eingangs genannten Art vorgeschlagen, die gekennzeichnet ist durch zwei Förderstrecken mit voneinander unabhängigen Antrieben, wobei die erste Förderstrecke auf den Stapelraum begrenzt ist, die zweite Förderstrekke an der Rückhalteeinrichtung beginnt und in der Förderbahn ein erster Sensor angeordnet ist, der beim Passieren der Vorderkante eines Materialstückes ein Signal zur Abschaltung des Antriebs der ersten Förderstrecke erzeugt.

Dadurch, daß aufgrund der Erfindung der Antrieb der ersten Förderstrecke abgeschaltet wird, sobald diese ein Materialstück aus dem Stapelraum herausgefördert hat, ist sichergestellt, daß nicht durch Reibungskontakt ein darüberliegendes Materialstück mitgezogen wird. Die Förderung erfolgt in diesem Moment durch die zweite Förderstrecke, und ein Teil des darüberliegenden Materialstückes befindet sich bereits in Reibungskontakt mit der stillstehenden ersten Förderstrecke und wird somit zurückgehalten.

Um die geregelte Zufuhr von Materialstücken zu der anschließend angeordneten Vorrichtung noch derart zu verbessern, daß sich eine Übergabe an genau vorgegebener Position ergibt, kann die Zuführeinrichtung vorteilhaft so ausgeführt sein, daß der erste Sensor beim Passieren der Hinterkante des Materialstückes ein Signal zur Verringerung der Fördergeschwindigkeit der zweiten Förderstrecke erzeugt, und daß ein zweiter Sensor vorgesehen ist, der in der Förderbahn mit Abstand hinter dem ersten Sensor angeordnet ist und beim Passieren der Hinterkante des Materialstückes ein Signal zur Abschaltung der Förderung der zweiten Förderstrecke und zur Einschaltung einer Einzelbehandlung der anschließend angeordneten Vorrichtung erzeugt. Durch die Verringerung der Fördergeschwindigkeit nach Passieren des ersten Sensors ist es möglich, daß trotz der bei einer erfindungsgemäßen Maschine möglichen verhältnismäßig hohen Fördergeschwindigkeit und der entsprechenden Trägheitskräfte ein jeweiliges Materialstück an genau vorbestimmter Stelle nach Passieren des zweiten Sensors durch Abschaltung der Förderung gestoppt werden kann. Dies ist erforderlich, um für die anschließend angeordnete intermittierend arbeitende Vorrichtung die genau vorbestimmte Ausgangslage zu erhalten.

Nachdem diese Vorrichtung eine Einzelbehandlung durchgeführt hat, gibt sie durch eine an sich bekannte elektrische Verbindung mit der Zuführeinrichtung ein Signal an die Zuführeinrichtung zurück, durch das diese die Förderung erneut beginnt. Auf diese Weise wird erreicht, das die Fördergeschwindigkeit der Zuführeinrichtung genau der Arbeitsgeschwindigkeit der anschließend angeordneten Vorrichtung angepaßt ist und diese fortlaufend intermittierend arbeiten kann.

Das Anhalten von schnell bewegten Materialstücken mit vorheriger Abbremsung unter Verwendung eines Paares von in der Förderstrecke hintereinander angeordneten Sensoren ist für eine andersartige Fördervorrichtung durch die DE-B-1 220 650 an sich bekannt.

In weiterer Ausgestaltung der Erfindung ist am Ende der zweiten Förderstrecke eine mit dem Antrieb dieser Förderstrecke angetriebene Andruckwalze vorgesehen, die in den Bereich der anschließend angeordneten intermittierend arbeitenden Vorrichtung hineinreicht, so daß sie mit dem Materialstück noch in Kontakt ist, wenn dieses bereits durch die Fördereinrichtung dieser anschließend angeordneten Vorrichtung gefördert wird und der Antrieb der zweiten Förderstrecke abgeschaltet ist. Auf diese Weise wird erreicht, daß die anfangs zur Förderung beitragende Andruckwalze anschließend als Bremse dient, so daß eine Weiterbewegung des Materialstückes nach Abschaltung der Förderung durch Trägheitskräfte verhindert wird.

Weitere vorteilhafte Ausgestaltungen sind der folgenden Beschreibung eines Ausführungsbeispiels anhand der Zeichnung entnehmbar.

Die Zeichnung zeigt in schematischer Darstellung eine teilweise geschnittene Seitenansicht einer Zuführeinrichtung 2 für Briefumschläge, die an eine Frankiermaschine 4 angekoppelt ist.

Die Verbindung zwischen der Zuführeinrichtung 2 und der Frankiermaschine 4 erfolgt mechanisch durch einen quer zur Förderrichtung verlaufenden Steckbolzen 6 und elektrisch durch eine elektrische Steckverbindung 8. Da beide Steckerteile der Steckverbindung 8 fest mit der Frankiermaschine bzw. der Zuführeinrichtung verbunden sind, ergibt sich der elektrische Kontakt gleichzeitig mit der Herstellung der mechanischen Verbindung, indem der Steckbolzen 6 dabei eine genaue Ausrichtung und Führung gewährleistet, bis eine Verklinkung mittels einer in dem Steckbolzen 6 eingreifenden Klinke 12 erfolgt.

Der Verklinkungsmechanismus sowie der der Zuführeinrichtung zugehörige elektrische Stekkerteil befinden sich in einem gemeinsamen flachen Gehäuse 14 mit Abstand unterhalb der Tischplatte 16 der Zuführeinrichtung 2. Durch diesen Abstand ist ein Spaltraum gegeben, der der Aufnahme der seitlich überstehenden Tischplatte 18 der Frankiermaschine 4 dient. Ein Teil 19 der unteren Wand des flachen Gehäuses 14 ist um eine Achse 20 entgegen der Kraft einer Zugfeder 22 schwenkbar. Die Sperrklinke 12 ist mit dem Wandteil 19 fest verbunden, so daß die Zugfeder 22 die Sperrklinke 12 in Eingriff mit einer Kerbe des Steckbolzens 6 hält, der seitlich von der Gehäusewand 24 der Frankiermaschine absteht.

Das Ankoppeln und Lösen der Zuführeinrichtung 2 ist durch diese vorteilhafte Verklinkungseinrichtung sehr einfach und schnell möglich, da beim Unterfassen des in Förderrichtung überstehenden Gehäuseteiles 14 der Zuführeinrichtung 2 die Fingerspitzen der linken Hand dabei den Wandteil 19 so verschwenken, daß sich die Verklinkung löst und die Entkopplung durch seitliche Verschiebung der Zuführeinrichtung gegenüber der Frankiermaschine erfolgen kann. Folglich ist es möglich, die Frankiermaschine sowohl mit als auch ohne Zuführeinrichtung zu verwenden. Bei ihrer Verwendung ohne Zuführeinrichtung wird ein Arbeitszyklus durch einen mechanischen Kontakt 26 ausgelöst, der sich am Anfang der Tischplatte 18 der Frankiermaschine befindet. Ein Briefumschlag wird dabei quer zur Förderrichtung der Frankiermaschine so auf die Tischplatte 18 aufgelegt, daß er an dem Rand 28 der Tischplatte anstößt, an dem sich der mechanische Kontakt 26 befindet. Die Position des mechanischen Kontaktes 26 bestimmt somit die Ausgangsposition eines Briefumschlages beim Ablauf eines Arbeitszyklus der Frankiermaschine.

Falls die Zuführung der Briefumschläge mittels der erfindungsgemäßen Zuführeinrichtung erfolgt, so erfolgt die Zuführbewegung statt quer zur Förderbahn der Frankiermaschine in deren gleichen Richtung, und der mechanische Kontakt 26 kann nicht dem Auslösen eines Arbeitszyklus der Frankiermaschine 4 dienen. Die Zuführeinrichtung hat deshalb einen Sensor 30, z. B. eine Photozelle, die ungefähr - bezogen auf die Förderstrecke - an gleicher Stelle angeordnet ist wie der mechanische Kontakt 26 der Frankiermaschine. Wenn die Hinterkante eines von der Zuführeinrichtung 2 der Frankiermaschine 4 zugeführten Briefumschlages diesen Sensor 30 passiert, so gibt er ein Signal zur Auslösung eines Arbeitszyklus der Frankiermaschine 4 ab, so daß er den mechanischen Kontakt 26 ersetzt.

Um ein sofortiges Nachfördern eines weiteren Briefumschlages zu verhindern, bevor ein Arbeitszyklus der Frankiermaschine beendet ist, muß die Förderung der Zuführeinrichtung unterbrochen werden, wenn durch den Sensor 30 ein Arbeitszyklus der Frankiermaschine 4 ausgelöst wurde. Weiterhin ist. es für die zuverlässige Funktion der Frankiermaschine erforderlich, daß der zugeführte Briefumschlag am Anfang der Frankiermaschine zum Stillstand kommt oder zumindest verzögert wird, da die anschließende Förderung allein durch die Fördereinrichtung der Frankiermaschine erfolgen soll, unbeeinflußt von einer Bewegungsenergie, die der Briefumschlag in der Zuführeinrichtung erhielt. Zu diesem Zweck ist, bezogen auf die Förderrichtung, vor dem Sensor 30 ein weiterer Sensor 32 an der Förderbahn der Zuführeinrichtung angeordnet, der im folgenden als erster Sensor bezeichnet wird, da er zuerst von den Briefumschlägen erreicht wird. Dieser erste Sensor gibt ein Signal zur Verlangsamung der Fördergeschwindigkeit ab, so daß ein Stillstand an exakt vorgegebener Stelle nach Passieren des zweiten Sensors 30 möglich ist.

Der erste Sensor 32 kann vorteilhaft zusätzlich dazu dienen, den Antrieb Mᵢ einer ersten Förderstrecke 34 der Zuführeinrichtung 2 abzuschalten, wenn die Vorderkante eines Briefumschlages ihn erreicht. Dadurch wird sicher verhindert, daß der unterste Briefumschlag eines in dem Stapelraum 36 angeordneten Stapels von leeren oder auch verschieden dick gefüllten Briefumschlägen, der sich bereits in Förderkontakt mit der Schleusenwalze 38 befindet, durch Reibkontakt mit dem über ihm liegenden Briefumschlag diesen mitzieht. Dieser Reibkontakt ist umso größer, je höher der Stapel in dem Stapelraum 36 ist, wobei auch Unebenheiten an dem Briefumschlag ein Mitreißen verursachen könnten. Bei Stillstand der im Boden des Stapelraumes 36 angeordneten Förderwalze 39-41 der Förderstrecke 34 halten diese den folgenden, erst später zu fördernden Briefumschlag zurück, da dieser zumindest auf einer dieser Walzen aufliegt, abhängig von der Förderstrecke, die der sich in Förderung befindliche Briefumschlag bereits zurückgelegt hat, d. h. ein Kontakt mit dem nächstfolgenden Briefumschlag erfolgt nacheinander mit den dann stillstehenden Walzen41,40,39 der Förderstrecke 34.

Es versteht sich, daß eine unabhängige Abschaltung der Förderorgane 39-41 der ersten Förderstrecke 34 auf verschiedene Weise möglich ist. Beim dargestellten Ausführungsbeispiel hat jedoch zu diesem Zweck die Zuführeinrichtung zwei unabhängig arbeitende Antriebsmotoren Mᵢ für die erste Förderstrecke und M₂ für die sich in Förderrichtung anschließende Förderstrecke. Die Abschaltung der ersten Förderstrekke 34 erfolgt somit elektrisch durch Abschalten des Motors Mᵢ aufgrund eines Impulses des Sensors 32. Die Antriebsverbindung zwischen dem Motor Mᵢ und den Antriebswalzen 39-41 ist in der Zeichnung schematisch durch eine Strichpunktlinie 42 angedeutet und kann beispielsweise durch eine schlupffreie Zahnrad- übertragung erfolgen. Die Wellen der Motoren M ₁, M₂ sowie der verschiedenen Antriebswalzen erstrecken sich durch die in der Zeichnung sichtbare seitliche Gehäusewand 44 und sind in ihr gelagert, so daß die Zahnräder für die Antriebsübertragung sich beispielsweise auf der anderen Seite der Gehäusewand befinden als die Antriebswalzen. Die zweite Lagerstelle der Walzen befindet sich in einer in der Zeichnung nicht sichtbaren zweiten Wand, die parallel zu der Gehäusewand 44 unterhalb der Fördertischplatte 16 befestigt ist.

Die zweite Förderstrecke mit dem Antriebsmotor M_{z} hat vier angetriebene Förderwalzen 38, 45, 46 und 47, von denen zwei Walzen 46, 47 als Andruckwalzen oberhalb der Fördertischplatte 16 angeordnet sind. Die Antriebsverbindung von dem Motor M₂ zu den Walzen ist ebenfalls durch eine Strichpunktlinie 48 schematisch angedeutet. Beispielsweise erfolgt die Antriebsverbindung von Motor Mz auf die unterhalb der Tischplatte 16 angeordneten Walzen schlupflos über Zahnräder, während die weitere Antriebsverbindung zu den oberhalb der Tischplatte 16 angeordneten Walzen 46, 47 ausgehend von der Walze 45 durch endlose Antriebsriemen erfolgt, von denen der Antriebsriemen 50 zwischen den Walzen 46, 47 in der Zeichnung sichtbar ist. Die Antriebsriemen lassen einen Schlupf bei Überlastung zu, so daß sie aus Sicherheitsgründen vorzuziehen sind.

Der Stapelraum 36 hat in Förderrichtung querzu ihr eine Stauwand 52, deren Unterkante 54 sich in Abstand von der leicht geneigten Fördertischplatte 16 befindet, so daß nur die unteren Briefumschläge eines höheren Stapels sich in Förderrichtung zu der Rückhalteschürze 56 hin verschieben können. Die Rückhalteschürze besteht aus einem biegsamen Material, z. B. aus Gummi, und liegt mit einem Teil auf der Oberseite der Schleusenwalze 38 auf, der mittels einer durch eine Feder 58 belasteten Andruckplatte 60 zusätzlich elastisch an die Walze 38 angedrückt sein kann. Dabei liegt die Andruckplatte 60 lose auf dem abgebogenen Schürzenteil auf. Um zu verhindern, daß die Andruckplatte 60 von diesem Schürzenteil abgleitet, hat dieser an seinem freien Ende einen Wulst 62. Die Breite der Rückhalteschürze 56 beträgt beispielsweise 50 mm, und sie befindet sich beispielsweise im Abstand von 8 mm von der in Förderrichtung rechten Gehäusewand 44, an der die Briefumschläge seitlich geführt sind.

Auf der dem Stapelraum 36 zugekehrten Seite liegt an der Rückhalteschürze 56 eine Gleitschürze 64 an. Diese Gleitschürze 64 ist an ihrem oberen Ende zusammen mit der Rückhalteschürze an einem Haltesteg 66, z. B. mittels drei nebeneinander angeordneten Schrauben, befestigt, die durch die Strichpunktlinie 68 angedeutet sind. Der Haltesteg 66 bildet einen Teil eines Halterahmens 70, der z. B. durch zwei Schrauben 72 an der seitlichen Gehäusewand 44 befestigt ist. Die Gleitschürze 64 besteht aus einer flexiblen Folie mit einer glatten Oberfläche, z. B. aus Silikonpapier, und hat die Aufgabe, die Vorderkante der unteren Briefumschläge eines Stapels zu dem Spalt zwischen der Schleusenwalze 38 und der anliegenden Rückhalteschürze 56 zu führen. Ohne diese Gleitschürze 64 könnte die Vorderkante der Briefumschläge an dem Gummimaterial der Rückhalteschürze 56 eine zu hohe Reibwirkung erhalten, um die Weiterbewegung der Briefumschläge zu gewährleisten.

Die Achsen 74, 76 der beiden oberhalb der Fördertischplatte 16 angeordneten Förder- und Andruckwalzen 46, 47 befinden sich jeweils am Ende eines Hebels 78, 80, der um eine an der Gehäuseseitenwand 44 befestigte Achse 82, 84 schwenkbar ist. Am anderen Ende des jeweiligen Hebels 78, 80 greift eine Zugfeder 86, 88 an, die mit ihrem oberen Ende an dem Halterahmen 70 befestigt ist. Somit sind diese Vorder- und Andruckwalzen 46, 47 entsprechend der jeweiligen Dicke eines gefüllten oder leeren Briefumschlages nach oben auslenkbar, und sie werden durch die Zugkraft der Federn 86, 88 über die Hebelwirkung der Hebel 78, 80 an die Oberseite des geförderten Briefumschlages angedrückt. Die in Förderrichtung erste Förder- und Andruckwalze 46 hat eine ebenfalls angetriebene Gegenwalze 45, während unterhalb der zweiten Förder- und Andruckwalze 47 eine Gleitplatte 90 z. B. aus »Nylon«, »Teflon« o. dgl., vorgesehen sein kann.

Wie der Zeichnung zu entnehmen ist, befindet sich die zweite Förder- und Andruckwalze 47 oberhalb der Tischplatte 18 der Frankiermaschine 4, die bei angekoppelter Zuführeinrichtung von der Fördertischplatte 16 der Zuführeinrichtung überdeckt ist. Diese Anordnung der zweiten Förder- und Andruckwalze hat den Vorteil, daß die Förderstrecke der Zuführeinrichtung mit Förderkontakt bis über die Frankiermaschine verlängert ist. Außerdem bewirkt diese Anordnung eine Abbremsung des Briefumschlages nach Abschaltung des Antriebes M₂ der zweiten Förderstrecke in der Ausgangsposition für einen Arbeitszyklus der Frankiermaschine 4. Zu Beginn dieses Arbeitszyklus hebt sich die Förderwalze 92 der Frankiermaschine und übernimmt so den dabei erforderlichen Weitertransport des Briefumschlages, und da die in Förderrichtung letzte Walze 47 der Zuführeinrichtung dabei den Briefumschlag noch hält, übt die Förderwalze 92 der Frankiermaschine auf den Briefumschlag eine entsprechende Zugkraft aus, so daß sich der Briefumschlag unter Zugspannung befindet bzw. gestreckt wird. Eine Streckung des Briefumschlages, die einem Stauchen bzw. Aufstau des Briefumschlages entgegenwirkt, ergibt sich auch dadurch, daß die in Förderrichtung zweite Förder- und Andruckwalze 47 einen etwas größeren Durchmesser hat als die erste Förder- und Andruckwalze 46, bei gleicher Drehgeschwindigkeit aufgrund der Antriebskopplung mittels des Endlosriemens 50.

Im folgenden wird die Arbeitsweise der Zuführeinrichtung in Zusammenwirkung mit der Frankiermaschine näher erläutert. Die der Frankiermaschine zuzuführenden Briefumschläge werden in den Stapelraum 36 eingelegt, wobei auch in unregelmäßiger Folge Briefumschläge verschiedener Dicke und Länge eingelegt werden können. Die in Förderrichtung rechte Seitenkante der Briefumschläge wird dabei durch die Gehäusewand 54 geführt, während für die seitliche Führung auf der gegenüberliegenden Längsseite ein nicht dargestellter Schieber vorgesehen ist, der sich quer zur Förderrichtung auf die Breite der Briefumschläge einstellen läßt. Nach Betätigung eines an der, Zuführeinrichtung angebrachten, nicht dargestellten Schalters, der sich beispielsweise an der seitlichen Abschlußwand des flachen Gehäuses 14 befindet, schalten sich beide Antriebe Mᵢ und M₂ ein, so daß der unterste, durch Strichlinien angedeutete Briefumschlag, der auf den Förderwalzen 39-41 der ersten Förderstrecke 34 aufliegt, zu der Schleusenwalze 38 hin gefördert wird. Ein Teil der darüberliegenden Briefumschläge wird dabei mitbewegt, bis er mit den Vorderkanten der Briefumschläge an der Rückhalteschürze 56 bzw. der Gleitschürze 64 zurückgehalten wird. Die Schleusenwalze 38 gelangt mit ihrer profilierten Haftoberfläche, z. B. aus Gummi, in Reibungskontakt mit der Vorderkante und Unterseite des Briefumschlages 94 und zieht ihn in den Spaltraum zwischen der Schleusenwalze 38 und der Rückhalteschürze 56. Durch den Andruck der Rückhalteschürze 56 in Richtung zu der Schleusenwalze 38 wird dabei der Briefumschlag 94 sicher erfaßt und zu dem Förderwalzenpaar45, 46 hingezogen. Vor Erreichen dieses Förderwalzenpaares 45, 46 passiert die Vorderkante des Briefumschlages eine Photozelle 32, die ein Signal erzeugt zur Abschaltung des Antriebs Mᵢ der ersten Förderstrecke 34 und damit Zurückhaltung des nächsten und später zu fördernden Briefumschlages.

Nachdem die Vorderkante des Briefumschlages in den Walzenspalt zwischen den Förderwalzen 45, 46 hineingelangt ist, hebt sich die obere Förderwalze 46 entsprechend der Dicke des Briefumschlages an und bewirkt einen Andruck gegen die untere Förderwalze 45. Die Förderung durch die Förderwalzen 45, 46 erfolgt vorzugsweise etwas schneller als durch die Schleusenwalze 38, so daß die Briefumschläge gestreckt werden bzw. ein Aufstauen sicher verhindert wird. Anschließend erfaßt die zweite Förder- und Andruckwalze 47 den Briefumschlag mit ebenfalls vorzugsweise etwas größerer Fördergeschwindigkeit und fördert den Briefumschlag in Richtung auf den Frankiertisch 18.

Passiert dabei die Hinterkante des Briefumschlages den ersten Sensor 32, so gibt dieser ein Signal zur Verlangsamung der Fördergeschwindigkeit in der zweiten Förderstrecke durch Einwirkung auf den zugehörigen Antrieb M₂. Diese Verlangsamung ist erforderlich, um unter Berücksichtigung der Trägheitskräfte des Antriebssystems sowie des geförderten Umschlages im folgenden einen sofortigen Stillstand zu erreichen, wenn die Hinterkante des Briefumschlages den zweiten Sensor 30 passiert. Dieser zweite Sensor bewirkt durch sein Signal, daß der Motor M₂ durch Kurzschließung oder einen Gegenstrom bis zum Stillstand schnell abgebremst wird. Außerdem wird ein Signal an die Frankiermaschine 4 zur Auslösung eines Frankierzyklus abgegeben und schließlich ein drittes Signal zur Wiedereinschaltung des Antriebs Mᵢ mit langsamerer Fördergeschwindigkeit. Durch die Wiedereinschaltung des Antriebs Mᵢ wird ein folgender Briefumschlag nachgefördert, während der vorangehende Briefumschlag frankiert wird.

Nachdem der Briefumschlag in der Frankiermaschine eine bestimmte Strecke durchlaufen hat, gibt die Frankiermaschine über die durch Strichlinien angedeutete Leitung 96 an die Zuführeinrichtung bzw. deren Antriebe M₁ und M₂ ein Signalab zur Einschaltung der Antriebe beider Förderstrecken auf volle Leistung, so daß sich der beschriebene Fördervorgang für den nächsten Briefumschlag wiederholt.

Dieses Signal kann durch einen nockenbetätigten Schalter erzeugt werden, indem der Schaltnocken z. B. fest mit der Welle des Frankierkopfes 98 verbunden ist und an einem feststehenden, nicht dargestellten Schalter vorbeiläuft, wenn sich der Frankierkopf dreht.

## Patentansprüche

1. Zuführeinrichtung für einzelne flache Materialstücke (94) aus einem Stapelraum (36) an eine anschließend angeordnete Vorrichtung (4) zur Einzelbehandlung der Materialstücke, insbesondere für die Zuführung von Briefumschlägen an eine Frankiermaschine, wobei im Stapelraum (36) eine Förderbahn (34) beginnt, an der Austrittsseite des Stapelraums eine Rückhalteeinrichtung (56, 38) zum Durchlassen von jeweils nur einem einzelnen Materialstück vorhanden ist, die Förderbahn mindestens zwei Förderstrecken (34; 38, 45, 47) aufweist und zwischen der anschließend angeordneten Vorrichtung (4) und der Zuführeinrichtung (2) eine elektrische Verbindung (96) besteht, gekennzeichnet durch zwei Förderstrecken (34; 38, 45-47) mit voneinander unabhängigen Antrieben (M₁, M₂), wobei die erste Förderstrecke (34) auf den Stapelraum begrenzt ist, die zweite Förderstrecke (38, 45, 47) an der Rückhalteeinrichtung beginnt und in der Förderbahn ein erster Sensor (32) angeordnet ist, der beim Passieren der Vorderkante eines Materialstückes ein Signal zur Abschaltung des Antriebs (Mi) der ersten Förderstrecke (34) erzeugt.

2. Zuführeinrichtung nach Anspruch 1, dadurch gekennzeichnet, daß der erste Sensor (32) beim Passieren der Hinterkante des Materialstückes ein Signal zur Verringerung der Fördergeschwindigkeit der zweiten Förderstrecke (38, 45, 47) erzeugt, und daß ein zweiter Sensor (30) vorgesehen ist, der in der Förderbahn mit Abstand hinter dem ersten Sensor (32) angeordnet ist und beim Passieren der Hinterkante des Materialstückes ein Signal zur Abschaltung der Förderung der zweiten Förderstrecke und zur Einschaltung einer Einzelbehandlung der anschließend angeordneten Vorrichtung erzeugt.

3. Zuführeinrichtung nach Anspruch 2, gekennzeichnet durch eine Signalverbindung (96) zwischen der anschließend angeordneten Vorrichtung (4) zur Einzelbehandlung und der Zuführeinrichtung (2) zur Wiedereinschaltung der Antriebe (Mᵢ und M₂) beider Förderstrecken der Zuführeinrichtung.

4. Zuführeinrichtung nach Anspruch 2, dadurch gekennzeichnet, daß die zweite Förderstrecke mehrere in Förderrichtung hintereinander angeordnete, mit dem Materialstück gleichzeitig in Kontakt gelangende Förderorgane (38, 45, 47) aufweist, die in Förderrichtung eine zunehmende Fördergeschwindigkeit aufweisen.

5. Zuführeinrichtung nach Anspruch 2, dadurch gekennzeichnet, daß am Ende der zweiten Förderstrecke eine mit dem Antrieb (M₂) dieser Förderstrecke angetriebene Andruckwalze (47) vorgesehen ist, die in den Bereich der anschließend angeordneten intermittierend arbeitenden Vorrichtung (4) hineinreicht, so daß sie mit dem Materialstück noch in Kontakt ist, wenn dieses bereits durch die Fördereinrichtung dieser anschließend angeordneten Vorrichtung (4) gefördert wird und der Antrieb der Zuführeinrichtung abgeschaltet ist.

6. Zuführeinrichtung nach Anspruch 2, dadurch gekennzeichnet, daß die Zuführeinrichtung (2) einen zum Übergreifen der Tischplatte (18) der anschließend angeordneten Vorrichtung (4) bestimmten auskragenden Abschnitt hat, unter dem sich mit Abstand ein Gehäuse (14) befindet, das mechanische Ankupplungsteile (12) für die Verbindung mit der Vorrichtung (4) und eine feststehende Steckereinheit (8) einschließt, so daß ein schlitzförmiger Aufnahmeraum für einen Teil der Tischplatte (18) der anschließenden Vorrichtung (4) vorhanden ist.

7. Zuführeinrichtung nach Anspruch 6, dadurch gekennzeichnet, daß ein Wandteil (19) der unteren Wand des Gehäuses (14) als Betätigungsorgan für eine Sperrklinke (12) der Ankupplungsmechanik ausgebildet ist, so daß der Wandteil (19) durch die tragende Hand bei der Ankupplungsbewegung der Zuführeinrichtung (2) an die Vorrichtung (4) betätigbar ist.

## Claims

1. A feed mechanism for individual flat articles (94), which serves to feed the latter from a stacking area (36) to a subsequently arranged apparatus (4) for the individual processing of the said articles, particularly for feeding envelopes to a franking machine, whereby a conveying path (34) commences in the stacking area (36), at the outlet side of the stacking area there is a hold-back device (56,38) for permitting the passage of only a single article on each occasion, the conveying path has at least two conveying sections (34; 38, 45, 47) and between the subsequently arranged apparatus (4) and the feed mechanism (2) an electrical connection (96) is provided, . characterized in that two conveying sections (34; 38,45-47) are provided with independent drives (Mi, M₂), whereby the first conveying section (34) is limited to the stacking area, the second conveying section (38, 45, 47) commences at the hold-back device and a first sensor (32) is arranged in the conveying path, which produces a signal for disconnecting the drive (Mᵢ) of the first conveying section (34) when the leading edge of an article passes it.

2. A feed mechanism according to claim 1, characterized in that, when the trailing edge of an article passes the first sensor (32) it produces a signal for reducing the conveying speed of the second conveying section (38, 45, 47) and in that a second sensor (30) is arranged in the conveying path with distance behind said first sensor (32) for producing a signal for disconnecting the conveying of the second conveying section and for starting individual processing through the subsequently arranged apparatus when the trailing edge of the article passes it.

3. A feed mechanism according to claim 2, characterized in that a signal connection (96) is provided between the subsequently arranged individual processing apparatus (4) and the feed mechanism (2) for the reconnection of the drives (Mi and M₂) of both conveying sections of the feed mechanism.

^{.} 4. A feed mechanism according to claim 2, characterized in that the second conveying section has a plurality of conveying members (38, 45, 47) successively arranged in the conveying direction, which come into synchronous contact with the article and have an increasing conveying speed in the conveying direction.

5. A feed mechanism according to claim 2, characterized in that a feed roller (47) is provided at the end of the second conveying section which is driven by the drive (M_{z}) of the latter and extends into the vicinity of the subsequently arranged, intermittently operating apparatus (4), so that it is still in contact with the article when the latter is already conveyed by the conveying mechanism of said subsequently arranged apparatus (4) and the feed mechanism drive is disconnected.

6. A feed mechanism according to claim 2, caracterized in that the feed mechanism (2) has a portion which projects over the table plate (18) of the subsequently arranged apparatus (4) and under which is spacedly arranged a housing (14), which encloses mechanical coupling parts (12) for connecting with the apparatus (4) and a fixed plug unit (8), so that there is a slot-like receiving area for part of the table plate (18) of the following apparatus.

7. A feed mechanism according to claim 6, characterized in that part (19) of the lower wall of the housing (14) is constructed as an actuator for a latch (12) of the coupling mechanism, so that said wall part (19) can be operated by the carrying hand during the coupling of the feed mechanism (2) to the apparatus (4).

## Revendications

1. Appareil d'alimentation en pièces individuelles de matériau plat, depuis un emplacement d'empilage (36) jusqu'à une installation (4) qui lui fait suite pour le traitement individuel des pièces, permettant en particulier le transport d'enveloppes de lettres jusqu'à une machine à affranchir et comprenant un trajet de transport (34) dont le début se trouve dans la zone d'empilage (36) à la sortie de laquelle se trouve un dispositif de retenue (56, 38) ne laissant sortir qu'une pièce à la fois, le trajet de transport comportant au moins deux secteurs de transport (34, 38,45,47) et l'installation (4) située à la suite ainsi que l'appareil d'alimentation (2) étant reliés par un circuit électrique (96), caractérisé en ce que les deux secteurs de transport (34, 38, 45-47) ont des dispositifs d'entraînement (M₁, M₂) indépendants l'un de l'autre, le premier secteur de transport (34) étant limité à la zone d'empilage, le deuxième secteur de transport (38, 45, 47) commençant au dispositif de retenue et le dispositif comportant, sur le trajet de transport, un premier appareil détecteur (32) qui, lors du passage du bord antérieur d'une pièce, émet un signal provoquant l'interruption du dispositif d'entraînement (Mi) du premier secteur de transport (34).

2. Appareil d'alimentation selon la revendication 1, caractérisé en ce que ce premier appareil détecteur (32), lors du passage du bord postérieur de la pièce, émet un signal provoquant le ralentissement du transport dans le deuxième secteur de transport (38, 45, 47) et qu'un deuxième appareil détecteur (30), situé sur le trajet de transport à une certaine distance en arrière du premier appareil détecteur (32), émet, lors du passage du bord postérieur de la pièce, un signal provoquant l'arrêt du transport dans le deuxième secteur de transport et la mise en route d'un traitement individuel dans l'installation située à la suite.

3. Appareil d'alimentation selon la revendication 2, caractérisé par une liaison par signaux (96) entre l'installation (4) située à la suite pour le traitement individuel et l'appareil d'alimentation (2) pour le réenclenchement des dispositifs d'entraînement (Mᵢ et M_{z}) des deux secteurs de transport de l'appareil d'alimentation.

4. Appareil d'alimentation selon la revendication 2, caractérisé en ce que le deuxième secteur de transport comporte plusieurs organes de transport (38, 45, 47), situés les uns derrière les autres dans le sens du transport, qui prennent contact simultanément avec la pièce et dont la vitesse de transport augmente dans le sens du transport.

5. Appareil d'alimentation selon la revendication 2, caractérisé en ce qu'à l'extrémité du deuxième secteur de transport un cylindre d'appui (47), entraîné par le dispositif d'entraînement (M_{z}) de ce secteur de transport, pénètre dans la zone de l'installation (4) située à la suite et fonctionnant par intermittences, de sorte qu'il est encore en contact avec la pièce alors qu'elle est déjà transportée par le dispositif de transport de cette installation (4) située à la suite et que le dispositif d'entraînement de l'appareil d'alimentation est hors circuit.

6. Appareil d'alimentation selon la revendication 2, caractérisé en ce que l'appareil d'alimentation (2) comporte, au-dessus de la tablette (18) de l'installation (4) située à la suite, une partie en porte-à-faux sous laquelle se trouve, à une certaine distance, une enveloppe (14) qui contient des pièces d'accouplement (12) pour la liaison avec l'installation (4) et une unité de fiches fixe (8), ce qui donne un espace en forme de fente pour le logement d'une partie de la tablette (18) de l'installation (4) située à la suite.

7. Appareil d'alimentation selon la revendication 6, caractérisé en ce qu'une partie de paroi (19) de la paroi inférieure de l'enveloppe (14) constitue un organe de manoeuvre, d'un cliquet de rotation (12) du mécanisme d'accouplement, de sorte que la partie de paroi (19) peut être manoeuvrée par la main portante lors du mouvement d'accouplement de l'appareil d'alimentation (2) à l'installation (4).
